# EUROPÄISCHE PATENTSCHRIFT

(11) **EP 2 656 986 B1**
(45) Veröffentlichungstag und Bekanntmachung des Hinweises auf die Patenterteilung: **11.05.2016**
(21) Anmeldenummer: 12002837.8
(22) Anmeldetag: 23.04.2012
(51) Int. Cl.: B26D 7/02

(54) **Schneidmaschine zum Schneiden von gestapeltem, blattförmigem Gut**
Cutting machine for cutting stacked, sheet-shaped goods
Machine à découper pour la découpe de produits empilés en forme de feuilles

(43) Veröffentlichungstag der Anmeldung: 30.10.2013
(73) Patentinhaber: Adolf Mohr Maschinenfabrik GmbH & Co. KG, 65719 Hofheim am Taunus (DE)
(72) Erfinder: Becker Gerhard, 65817 Eppstein (DE)
(74) Vertreter: Quermann, Helmut

(56) Entgegenhaltungen:
- DE-A1- 2 022 951
- DE-C- 455 180
- GB-A- 935 863
- US-A- 2 608 254

## Beschreibung

Die Erfindung betrifft eine Schneidmaschine zum Schneiden von gestapeltem, blattförmigem Gut, mit einem Tisch zur Auflage des Guts auf einer Tischfläche des Tisches, einem oberhalb der Tischfläche angeordneten, absenkbaren Pressbalken, einem elastischen, plattenförmigen Element, dass den Pressbalken auf dessen der Tischfläche zugewandten Seite abdeckt und mit dem Pressbalken verbunden ist, zum Klemmen des Guts beim Absenken des Pressbalkens zwischen dem elastischen Element und dem Tisch, ferner mit einem oberhalb der Tischfläche und benachbart zum Pressbalken angeordneten Messer zum Durchtrennen des Guts, mit einer Schneidebene des Messers senkrecht zur Tischfläche, sowie mit einer Vorschubeinrichtung für das zu schneidende Gut, die oberhalb des Tisches benachbart der Tischfläche angeordnet und senkrecht zur Schneidebene verfahrbar ist.

Eine Schneidmaschine zum Schneiden von gestapeltem, blattförmigem Gut ist aus der DE 31 01 901 A bekannt. Sie weist einen Tisch zum Auflegen des Guts auf einer Tischfläche des Tisches sowie einen oberhalb der Tischfläche angeordneten, absenkbaren Pressbalken auf. Der Pressbalken dient dem Klemmen des Guts beim Absenken des Pressbalkens zwischen sich und dem Tisch. Oberhalb der Tischfläche und benachbart zum Pressbalken ist ein Messer zum Durchtrennen des Guts in einer Schneidebene senkrecht zur Tischfläche vorgesehen.

Mit einer solchen Planschneidmaschine werden unterschiedlichst Materialien geschnitten, beispielsweise aus bedruckten oder nicht bedruckten Bogen gebildete quaderförmige Stapel. Die Bogen bestehen jeweils insbesondere aus Papier, Pappe, Kunststofffolie und dergleichen. Der zu schneidende Stapel ist aus einer Vielzahl aufeinander liegender Blätter gebildet, gegebenenfalls aus bis zu tausend aufeinander liegenden Blättern.

Die Materialbeschaffenheit der Bogen, aus denen die Stapel gebildet sind, bedingt beim Pressen des Stapels mittels des Pressbalkens, dass der Pressbalken den Stapel mehr oder weniger zusammenpresst, wobei in dem Bereich des Stapels, der nicht mittels des Pressbalkens beaufschlagt wird und diesem benachbart ist, der Stapel eine größere Dicke aufweist. Demzufolge besteht die Gefahr, dass die im oberen Bereich des Stapels befindlichen Bogen im Übergang zum mittels des Pressbalkens gepressten Bereich zu dem nicht gepressten Bereich beschädigt werden. Auch führt eine starke Verformung insbesondere des obersten Bogens in diesem Übergangsbereich dazu, dass dieser Bogen von der Vorschubeinrichtung wegbewegt wird, sodass nach dem erfolgten Schnitt, dem Anheben des Pressbalkens, dem Vorschieben des zu schneidenden Gutes mittels der Vorschubeinrichtung nicht gewährleistet ist, dass der oberste Bogen an der Vorschubeinrichtung anliegt und demzufolge an der richtigen Stelle beim folgenden Schneidvorgang geschnitten wird.

Eine Schneidmaschine der eingangs genannten Art ist im Wesentlichen aus der GB 935 863 bekannt. Bei dieser ist zwischen dem Pressbalken und dem zu schneidenden Gut das elastische Element angeordnet, um einen gleichmäßigen Druck beim Pressen des zu schneidenden Gutes auf eine unregelmäßige, insbesondere gewellte Stapeloberfläche ausüben zu können. Eine solche unregelmäßige Stapeloberfläche liegt insbesondere dann vor, wenn der Stapel aus einzelnen bedruckten Bogen gebildet ist. Der Druck bedingt eine geringfügig dickere Ausbildung des jeweiligen Bogens im Bereich des Drucks, sodass beim Aufeinanderliegen einer Vielzahl von Bogen sich die Materialanhäufung aufgrund des Drucks zu einer wellenförmigen Ausbildung der oberen Fläche des Stapels summiert. Dies hätte bei Einwirken eines starren Pressbalkens, ohne das elastische Element, die Folge, dass der oberste Bogen bzw. die oberen Bogen in den nach oben vorspringenden Bereichen besonders stark gepresst werden und hierbei entstehende Prägespuren bedingen, womit zumindest dieser Bogen entsorgt werden muss. Dieser Nachteil ist dann nicht zu verzeichnen, wenn zwischen dem Pressbalken und dem zu schneidenden Stapel das elastische Element angeordnet ist.

In der DE 455 180 C ist eine Schneidmaschine zum Schneiden von gestapeltem, blattförmigem Gut beschrieben. Diese weist einen Pressbalken auf, der auf seine der Schneidebene der Schneidmaschine abgewandten Seite, benachbart der Unterseite des Pressbalkens, eine Niederhalteplatte schwenkbar aufnimmt, wobei zwischen dieser Halteplatte und dem Pressbalken ein Gummipuffer wirksam ist. Bei auf das Schneidgut abgesenktem Pressbalken drückt die Niederhalteplatte benachbart dem Pressbalken auf das Schneidgut, womit die Niederhalteplatte der durch den Pressvorgang auf der Rückseite des Pressbalkens hervorgerufenen Verzerrung des Schneidgutstapels folgt und nach Aufhebung der Pressung den Stapel wieder in die alte Lage bringt.

Aus der US 2,608,254 A ist eine Schneidmaschine mit einem Pressbalken bekannt, wobei der Pressbalken auf seiner der Schneidebene der Schneidmaschine abgewandten Seite nachgiebige Finger aufweist, die sich bei auf das Schneidgut aufgelegtem Pressbalken gleichfalls auf das Schneidgut auflegen.

Aufgabe der vorliegenden Erfindung ist es, eine Schneidmaschine der eingangs genannten Art so weiterzubilden, dass eine Beschädigung des zu schneidenden Guts beim Pressen mittels des Pressbalkens sicher vermieden wird.

Gelöst wird die Aufgabe bei einer Schneidmaschine der eingangs genannten Art dadurch, dass das elastische Element, bei nicht abgesenkter Stellung des Pressbalkens, auf seiner der Schneidebene abgewandten Seite über den Pressbalken übersteht.

Die erfindungsgemäße Ausbildung der Schneidmaschine bewirkt, dass das elastische Element bereits dann, wenn es bei Absenkung des Pressbalkens in Richtung des zu schneidenden Guts, insbesondere des zu schneidenden Schneidgutstapels diesen kontaktiert, das elastische Element auf seiner der Schneidebene abgewandten Seite über den Pressbalken übersteht. Dies hat zur Folge, dass beim Erhöhen des Pressdrucks auf das zu schneidende Gut das elastische Element nicht nur weiterhin mit seiner der Schneidebene abgewandten Seite über den Pressbalken übersteht, sondern sich der oberste Bogen bzw. die obersten Bogen des Schneidgutstapels sich an diesen überstehenden Bereich des elastischen Elements anschmiegen. Das elastische Element liegt somit nicht nur im Bereich des Pressbalkens, sondern auch in dem über dem Pressbalken überstehenden Bereich am obersten Bogen des Schneidgutstapels an und bedingt beim Anheben des Pressbalkens nach dem Schnitt, dass dieser oberste Bogen in seine Ausgangsstellung überführt wird, somit in seine an die Vorschubeinrichtung anliegende Position zurückgeführt wird. Hierdurch ist nicht nur eine Beschädigung des obersten Bogens bzw. der oberen Bogen des Schneidgutstapels wirksam verhindert, sondern auch sichergestellt, dass der nach dem Schnitt vorliegende, zu schneidende Reststapel exakt an der Vorschubeinrichtung anliegt und dann definiert mittels dieser zum weiteren Schnitt unter das Messer vorgeschoben werden kann.

Die Ausbildung des elastischen Elements, das bereits bei nicht abgesenkter Stellung des Pressbalkens auf seiner der Schneidebene abgewandten Seite über den Pressbalken übersteht, ermöglicht es den Pressbalken bzw. einen unteren-Pressbalkenabschnitt, mit dem das elastische Element in Kontakt gelangt, sehr einfach zu bearbeiten. Dieser Bereich des Pressbalkens, bei dem es sich in aller Regel um ein metallisches Teil handelt, muss nicht aufwendig entgratet werden, um eine Beschädigung des zu schneidenden Gutes zu verhindern. Insbesondere ist vorgesehen, dass Kanten des Pressbalkens, die auf seiner Unterseite angeordnet sind und die das elastische Element kontaktieren, nicht abgerundet ausgebildet sind, insbesondere durch Laserschneiden erzeugt sind. Dies verbilligt die Herstellung des Pressbalkens bzw. des unteren Pressbalkenabschnitts signifikant.

Der Pressbalken ist insbesondere auf seiner der Schneidebene zugewandten Seite im minimalen Abstand zur Schneidebene angeordnet. Hierdurch ist sichergestellt, dass das zu schneidende Gut bis nahezu zur Schneidebene mittels des Pressbalkens gepresst werden kann. Unter einem minimalen Abstand wird vorzugsweise ein Abstand des Pressbalkens zur Schneidebene von 0,2 bis 0,6 mm, insbesondere 0,3 bis 0,5 mm verstanden.

Als besonders bevorzugt wird es angesehen, wenn das elastische Element auf seiner der Schneidebene zugewandten Seite bis zur der Schneidebene zugewandten Seite des Pressbalkens im Bereich dessen Unterseite reicht. Diese Anordnung wird beispielsweise dadurch erzielt, dass beim Anbringen des elastischen Elements am Pressbalken das elastische Element auf seiner der Schneidebene zugewandten Seite über die Schneidebene hinaus positioniert wird. Beim ersten Schnitt, bei dem das Gut zwischen dem Pressbalken und damit dem elastischen Element und dem Tisch gepresst ist, wird der über die Schneidebene hinausstehende Bereich des elastischen Element abgeschnitten. Bezogen auf diesen gepressten Zustand des elastischen Elements reicht dieses somit auf seiner der Schneidebene zugewandten Seite bis zur Schneidebene. Beim Folgeschnitt wird somit nicht mehr weiter in das elastische Element hineingeschnitten.

Vorzugsweise ist das elastische Element relativ dünnwandig ausgebildet. Hierunter wird vorzugsweise eine Wandstärke von 2 bis 4 mm, insbesondere von 2 bis 3 mm verstanden.

Vorzugsweise steht das elastische Element, bezogen auf die nicht abgesenkte Stellung des Pressbalkens, somit die nicht zusammengedrückte Stellung des elastischen Elements, auf seiner der Schneidebene abgewandten Seite bis zu 10 mm, insbesondere 3 bis 6 mm über den Pressbalken über.

Das elastische Element kann durchaus auch so gestaltet sein, dass es zusätzlich zu dem Überstand auf der der Schneidebene abgewandten Seite des Pressbalkens über eine oder alle, somit beide der senkrecht zur Schneidebene angeordneten Seiten des Pressbalkens oder unteren Pressbalkenabschnitts übersteht. In aller Regel wird ein solcher Überstand aber nicht erforderlich sein, weil der Pressbalken eine größere Erstreckung in Richtung der Schneidebene aufweist als dies die maximale Erstreckung des Schneidguts in diese Richtung ist.

Vorzugsweise besteht das elastische Element aus Gummi bzw. im Wesentlichen aus Gummi. Es weist somit eine hervorragende Elastizität auf, um dem erfindungsgemäßen Zweck zu erfüllen. Beispielsweise wird Gummituch, das bei einer Druckwalze einer Druckmaschine verwendet wird, für das elastische Element der Schneidmaschine verwendet. Es ist nur erforderlich, dieses Gummituch entsprechend den Abmessungen des Pressbalkens im Bereich dessen Unterseite zuzuschneiden und anzubringen.

Vorzugsweise ist das elastische Element auf seiner dem Pressbalken zugewandten Seite mit einer Klebeschicht versehen. Dies ermöglicht es, das elastische Element einfach und schnell am Pressbalken anzubringen.

Gemäß einer besonders vorteilhaften Ausführungsform ist vorgesehen, dass der Pressbalken einen unteren Pressbalkenabschnitt, insbesondere einen als Platte ausgebildeten Pressbalkenabschnitt aufweist, mit dem das elastische Element verbunden ist. Bei diesem unteren Pressbalkenabschnitt handelt es sich insbesondere um ein separates Teil, das mit einem oberen Hauptbereich des Pressbalkens lösbar verbunden ist.

Ein solcher separater Pressbalkenabschnitt ermöglicht es, den Pressbalken einerseits exakt bezüglich einer komplementären Gestaltung der Vorschubeinrichtung auszubilden, andererseits das elastische Element ergonomisch günstig und einfach am Pressbalkenabschnitt anzubringen.

Es ist insbesondere vorgesehen, dass der Pressbalken oder der untere Pressbalkenabschnitt im Kontaktbereich zum elastischen Element rechteckig oder kammartig ausgebildet ist, wobei die Zähne des Kamms von der Schneidebene weggerichtet sind. Das elastische Element weist insbesondere eine Oberfläche auf, die entsprechend der unteren Fläche des Pressbalkens bzw. der unteren Fläche des Pressbalkenabschnitts ausgebildet ist. Diese Fläche ist somit insbesondere rechteckig oder kammartig ausgebildet, wobei die Zähne des Kamms von der Schneidebene weggerichtet sind.

Vorzugweise ist in entsprechender Ausbildung von Pressbalken und elastischem Element die Vorschubeinrichtung gestaltet, sodass die Vorschubeinrichtung möglichst dicht an den Pressbalken herangefahren werden kann bzw. möglichst nah an die Schneidebene herangefahren werden kann. Insbesondere weist die Vorschubeinrichtung einen Vorschubsattel auf, der kammartig ausgebildet ist, mit einer solchen Zähnezahl und Zahnanordnung des Kamms, dass der kammartig ausgebildete Pressbalken mit dessen Zähnen zwischen die Zähne des vorgeschobenen Vorschubsattels einfahren kann.

Weitere Merkmale der vorliegenden Erfindung sind in der Beschreibung der nachfolgenden Zeichnung, der Zeichnung selbst und den Unteransprüchen dargestellt, wobei bemerkt wird, dass alle Einzelmerkmale und alle Kombinationen von Einzelmerkmalen erfindungswesentlich sind.

In der Zeichnung ist die erfindungsgemäße Schneidmaschine anhand eines bevorzugten Ausführungsbeispiels dargestellt, ohne hierauf beschränkt zu sein.

Es zeigt:
- Figur 1: einen Schnitt durch die erfindungsgemäße Schneidmaschine, die als Planschneidmaschine ausgebildet ist, geschnitten senkrecht zur Schneidebene des Schneidmessers der Planschneidmaschine, veranschaulicht bei mittels des Pressbalkens gegen einen Tisch der Schneidmaschine gepresstem, zu schneidendem Stapel,
- Figur 2: eine Ansicht von unterem Pressbalkenabschnitt und mit diesem verbundenen elastischen Element, gemäß Pfeil II in Figur 3, senkrecht zur Schneidebene gesehen,
- Figur 3: eine Ansicht der Anordnung gemäß Pfeil III in Figur 2,
- Figur 4: eine Ansicht des Vorschubsattels, senkrecht zur Tischfläche gesehen,
- Figur 5: eine Ansicht des Vorschubsattels gemäß Figur 4 und des unteren Pressbalkenabschnitts, bei ineinander greifender Anordnung von Vorschubsattel und unteren Pressbalkenabschnitt,
- Figur 6: den Tisch mit darauf liegendem Schneidgutstapel und in angehobenen Positionen befindlichem Pressbalken sowie Schneidmesser,
- Figur 7: die Anordnung gemäß Figur 6, bei auf den Schneidgutstapel abgesenktem elastischen Element, veranschaulicht für den ersten Schnitt nach Anbringung des elastischen Elements am Pressbalken,
- Figur 8: die Anordnung gemäß Figur 7, beim Durchschneiden des elastischen Elements,
- Figur 9: nach dem Durchschneiden des elastischen Elements die veranschaulichte Anordnung bei angehobenem Pressbalken bzw. elastischem Element und angehobenem Schneidmesser.

Figur 1 veranschaulicht den grundsätzlichen Aufbau der erfindungsgemäßen Schneidmaschine 1, bei der es sich um eine Planschneidmaschine handelt. Diese besitzt einen Tisch 2 mit horizontal angeordneter, ebener Tischoberfläche 3. Diese ist senkrecht zur Blattebene des Zeichnungsblatts angeordnet.

Die Schneidmaschine 1 weist oberhalb des Tisches 2 ein Schneidmesser 4 auf, das in einem Messerhalter 5 gehalten ist. Mittels nicht veranschaulichter Antriebsmittel sind der Messerhalter 5 und das Schneidmesser 4 als Einheit in Richtung des Doppelpfeils 6 senk- bzw. hebbar.

Die Schneidebene des Schneidmessers ist senkrecht zur Ebene der Tischoberfläche 3 angeordnet und durch die Linie 7 veranschaulicht. Die Schneidebene verläuft somit durch die Linie 7 senkrecht zur Blattebene des Zeichnungsblatts.

Beim Schnitt wird das Schneidmesser 4 so weit abgesenkt, dass es mit seiner unteren Kante in eine nicht näher veranschaulichte Schneidleiste eindringt, die in den Tisch 2 eingelassen ist und oben mit der Tischoberfläche 3 fluchtet.

Dem Vorschieben eines zu schneidenden, quaderförmigen Stapels von zu durchtrennendem Gut 8 unter das Schneidmesser 4 dient eine Vorschubeinrichtung 9, die einen Vorschubsattel 10 aufweist. Der Vorschubsattel 10 ist in Richtung des Doppelpfeils 11 vor- bzw. zurückfahrbar. Der Vorschubsattel 10 liegt im Bereich der Tischoberfläche 3 auf dem Tisch 2 auf und weist eine größere Höhe auf, als die maximale Höhe eines vorzuschiebenden Stapels 8. Die dem Stapel 8 zugewandte Fläche 12 des Vorschubsattels 10 ist senkrecht zur Tischoberfläche 3 und parallel zur Schneidebene 7 angeordnet.

Der zu schneidende Stapel 8 besteht aus einer Vielzahl übereinander angeordneter Bogen bzw. Blätter, beispielsweise solcher aus Papier oder Kunststofffolie. Einige der Bogen sind mit deren Orientierung durch die Bezugsziffer 13 verdeutlicht. Der Stapel 8 ist beispielsweise durch ca. eintausend aufeinander liegender Bogen 13 gebildet. Die Bogen sind insbesondere bedruckt. Die ober Fläche des Stapels 8 ist mit der Bezugsziffer 14 bezeichnet.

Zum Fixieren des Stapels 8 beim Schnitt ist ein Pressbalken 15 vorgesehen. Dieser weist einen oberen Hauptbereich 16 bzw. ein oberes Hauptelement auf, welcher mittels nicht veranschaulichter Antriebsmittel heb- und senkbar ist, ferner einen mit dem oberen Hauptbereich 16 verbundenen unteren, als Platte ausgebildeten Pressbalkenabschnitt 17. Hierbei ist die der Schneidebene 7 zugewandte, parallel zur Schneidebene 7 verlaufende Fläche 18 der Platte 17 in geringem Abstand zur Schneidebene 7 angeordnet. Der Pressbalken ist gemäß der Darstellung der Doppelpfeils 19 absenkbar bzw. anhebbar. Diese Fahrrichtung ist parallel zur Schneidebene 7. Die untere Platte 17 des Pressbalkens 15 weist eine untere Fläche 20 auf, die parallel zur Tischoberfläche 3 angeordnet ist. Mit der unteren Fläche 20 ist ein sich über dieses erstreckendes, elastisches, plattenförmiges Element 21 verbunden. Dieses besteht aus Gummi. Beim Absenken des Pressbalkens 15 wird der Stapel 8 zwischen dem Element 21 und dem Tisch 2 geklemmt, um anschließend durch Absenken des Schneidmessers 4 den Stapel 8 zu durchtrennen.

Die Figuren 2 und 3 veranschaulichen den konkreten Aufbau der Platte 17 des Pressbalkens 15, sowie den Aufbau und die Anordnung des mit der Platte 17 verbundenen plattenförmigen Elements 21: Die Platte 17 weist auf ihrer dem Element 21 abgewandten Seite zwei Zapfen 22 auf, die in nicht veranschaulichte Ausnehmungen des Hauptbereichs 16 des Pressbalkens 15 eingesteckt werden, um hierdurch die Platte 17 am Hauptbereich 16 zu befestigen. Mittel zum Arretieren der Zapfen 22 im Hauptbereich 16 sind nicht veranschaulicht. Durch diese Befestigung ist die Platte 17 fest, aber lösbar mit dem Hauptbereich 16 des Pressbalkens 15 verbunden. Die untere Platte 17 ist kammartig ausgebildet, wobei die Anordnung der Platte 17 derart erfolgt, dass die Zähne 23 des Kamms von der Schneidebene 7 weggerichtet sind. Die Zähne erstrecken sich, bezogen auf deren Längserstreckung, senkrecht zur Schneidebene 7 und sind identisch ausgebildet und jeweils in demselben Abstand angeordnet.

Wie der Darstellung der Figuren 4 und 5 zu entnehmen ist, wirkt der entsprechend kammartig ausgebildete Vorschubsattel 10 in seiner maximalen vorgeschobenen Stellung mit der kammartig ausgebildeten Platte 17 und auch mit dem im unteren Bereich entsprechend kammartig ausgebildeten Hauptbereich 16 des Pressbalkens 15 zusammen. Dies ist in Figur 5 für den Vorschubsattel 10 und die Platte 17 veranschaulicht. Dieser Figur ist zu entnehmen, dass die Zähne 23 der Platte 17 zwischen die Zähne 24 des Vorschubsattels 10 eingefahren sind.

Die Figuren 2 und 3 veranschaulichen die konkrete Anordnung des elastischen, plattenförmigen Elements 21 bezüglich der unteren Platte 17 des Pressbalkens 15, nachdem mit der Schneidmaschine 1 bereits ein erster Schnitt, nach Montage der Platte 17, erfolgt ist: Den Figuren ist zu entnehmen, dass sich das elastische Element 21 über die gesamte Länge der Platte 17 erstreckt, somit von der einen Seite 25 zur anderen Seite 26. Ferner erstreckt sich das elastische Element 21 bis zur diese beiden Seiten 25, 26 verbindenden Längsseite 27, die parallel zur Schneidebene 7 angeordnet ist. Ferner erstreckt sich das elastische Element 21 geringfügig über die freien Enden der Zähne 23 hinaus, somit geringfügig über die vordere Fläche 28 des jeweiligen Zahnes 23 hinaus, ferner geringfügig über die seitlichen Flächen 29 und 30 des jeweiligen Zahns 23 hinaus. Dies gilt für das veranschaulichte Ausführungsbeispiel nicht für den jeweils im Bereich der Seite 25, 26 befindlichen Zahn 23. Dort steht das elastische Element 21 nicht über diese Seite 25 bzw. 26 hinaus. Grundsätzlich könnte dort aber gleichfalls ein Überstand des elastischen Elements 21 bestehen. Schließlich steht das elastische Element 21 im Bereich der Fläche 31 der Platte 17 über, die die beiden Flächen 29 und 30 miteinander verbindet.

Dieser Überstand des elastischen Elements 21, das somit gleichfalls kammartig ausgebildet ist, über die Platte 17 des Pressbalkens 15, führt dazu, dass beim Pressen des Stapels 6 mittels des Pressbalkens 15 die oberen Blätter 13 nicht in Anlage mit der Platte 17 des Pressbalkens 15 gelangen, sondern immer das elastische Element 21, dort das oberste Blatt 13 kontaktiert.

Konstruktiv ist die Planschneidmaschine insbesondere so ausgebildet, dass die Platte 17 des Pressbalkens 15 auf ihrer der Schneidebene 7 zugewandten Seite in minimalen Abstand zur Schneidebene 7 angeordnet ist. Vorzugsweise ist sie in einem Abstand von 0,2 bis 0,6 mm, insbesondere von 0,3 bis 0,5 mm zur Schneidebene 7 angeordnet. Das elastische Element ist relativ dünnwandig ausgebildet, vorzugsweise weist es eine Wandstärke von 2 bis 4 mm, insbesondere 2 bis 3 mm auf. Das elastische Element 21 steht in den beschriebenen Bereichen, somit auf seiner der Schneidebene 7 abgewandten Seite bis zu 10 mm, vorzugsweise 3 bis 6 mm über die Platte 17, bzw. die Zähne 23 der Platte 17 über.

Figur 6 veranschaulicht die Anordnung von Pressbalken 15, konkret dessen unterer Platte 17 und des mit der Platte 17 insbesondere durch Kleben befestigten elastischen, plattenförmigen Elements 21 sowie des Schneidmessers 4 vor dem Pressen und Schneiden eines Stapels 8, einer der auf dem Tisch 2 ruht. Hierbei ist nachdem Ausrüsten des Pressbalkens 15 mit dem elastischen Element 21 noch kein Schnitt mittels der Schneidmaschine 1 ausgeführt worden. Das elastische Element 21 ist so zugeschnitten und an der Platte 17 durch Kleben befestigt worden, dass es grundsätzlich wie das elastische Element 21 gemäß Figur 2 und 3 ausgebildet ist, allerdings wie zur Figur 6 ersichtlich, über die Längsseite 27 der Platte 17 übersteht.

Ausgehend von den Zustand gemäß Figur 6 werden der Pressbalken 15 und das Schneidmesser 4 abgesenkt bis als erstes das elastische plattenförmige Element 21 den obersten der Bogen 13 des Stapels 8 kontaktiert. Wie der Darstellung der Figur 7 zu entnehmen ist, nimmt das Element 21 hierbei eine Form ein, bei der die Platte nicht bezüglich deren Ausgangsform mit ebener Unterfläche verformt ist.

Wirkt der Pressbalken 15 mit dem erforderlichen Anpressdruck für den zu vollführenden Schnitt auf den Stapel 8 ein, führt dies dazu, dass das elastische Element 21 etwas zusammengedrückt wird und hierbei sich die Überstände des elastischen Elements 21 im Bereich der Zähne 23 um diese liegen, wie es der Darstellung der Figur 8 zu entnehmen ist. Hierbei erfolgt keine Beschädigung des oberen Bogens beim Einwirken mittels der Platte 17, selbst dann nicht, wenn die kammartige Kontur der Platte 17durch Laserschneiden erzeugt worden ist und demnach der Kamm relativ scharfe bzw. abgewinkelte, somit nicht abgerundete Kanten aufweist. Die die Zähne abdeckenden Überstände des elastischen plattenförmigen Elements 21 decken diese Kanten der Platte 17 ab und bedingen aufgrund der Elastizität des Elements 21 zudem, dass beim Anheben des Pressbalkens 15 der überstehende Bereich des Elements 21 sich wieder in eine annähernd gestreckte Form zurück verformt und diesen Bogen wieder gegen den Schubsattel 10 bewegt.

Figur 8 veranschaulicht, dass bei diesem ersten Schnitt der Überstand des elastischen Elements 21 über die Längsseite 27 der Platte 17 abgeschnitten wird. Dies ist aus der Darstellung der Figur 9 besonders ersichtlich, die die Anordnung gemäß Figur 8 nach dem Anheben von Pressbalken 15 und Schneidmesser 4 und mittels der Vorschubeinrichtung 9 vorgeschobenem Reststapel zeigt, somit die Anordnung vor dem Vollführen des nächsten Schnitts zum Trennen des Reststapels. Bei diesem zweiten Schnitt schließen sich somit die Verfahrensschritte gemäß den Figuren 7 und 8 mit anschließendem Durchtrennen des Stapels beim Niederfahren des Schneidmessers bis zur Tischoberfläche 6 bzw. der Schneidleiste an, wobei dann allerdings der Überstand des elastischen Elements 21 im Bereich der Längsseite 27 der Platte 17 nicht mehr vorhanden ist.

## Patentansprüche

1. Schneidmaschine (1) zum Schneiden von gestapeltem, blattförmigem Gut (8) mit einem Tisch (2) zur Auflage des Guts (8) auf einer Tischfläche (3) des Tisches (2), einem oberhalb der Tischfläche (3) angeordneten, absenkbaren Pressbalken (15), einem elastischen, plattenförmigen Element (21), das den Pressbalken (15) auf dessen der Tischfläche (3) zugewandten Seite abdeckt und mit dem Pressbalken (15) verbunden ist, zum Klemmen des Guts (8) beim Absenken des Pressbalkens (15) zwischen dem elastischen Element (21) und dem Tisch (2), ferner mit einem oberhalb der Tischfläche (3) und benachbart zum Pressbalken (15) angeordnetem Messer (4) zum Durchtrennen des Guts (8), mit einer Schneidebene (7) des Messers (4) senkrecht zur Tischfläche (3) sowie mit einer Vorschubeinrichtung (9) für das zu schneidende Gut (8), die oberhalb des Tisches (2) benachbart der Tischfläche (3) angeordnet und senkrecht zur Schneidebene (7) verfahrbar ist, **dadurch gekennzeichnet, dass** das elastische Element (21), bei nicht abgesenkter Stellung des Pressbalkens (15), auf seiner der Schneidebene (7) abgewandten Seite über den Pressbalken (15) übersteht.

2. Schneidmaschine nach Anspruch 1, **dadurch gekennzeichnet, dass** Kanten (28, 29, 30, 31) des Pressbalkens (15), die auf der Unterseite des Pressbalkens (15) angeordnet sind und die das elastische Element (19) im Bereich dessen Überstands kontaktiert, nicht abgerundet ausgebildet sind, insbesondere durch Laserschneiden erzeugt sind.

3. Schneidmaschine nach den Ansprüchen 1 oder 2, **dadurch gekennzeichnet, dass** der Pressbalken (15) auf seiner der Schneidebene (7) zugewandten Seite in minimalem Abstand zur Schneidebene (7) angeordnet ist, vorzugsweise in einem Abstand von 0,2 bis 0,6 mm, insbesondere von 0,3 bis 0,5 mm angeordnet ist.

4. Schneidmaschine nach Anspruch 3, **dadurch gekennzeichnet, dass** das elastische Element (21), auf seiner der Schneidebene (7) zugewandten Seite, bis zur der Schneidebene (7) zugewandten Seite des Pressbalkens (15) im Bereich dessen Unterseite reicht.

5. Schneidmaschine nach einem der Ansprüche 1 bis 4, **dadurch gekennzeichnet, dass** das elastische Element (21) relativ dünnwandig ausgebildet ist, vorzugsweise eine Wandstärke von 2 bis 4 mm, insbesondere von 2 bis 3 mm aufweist.

6. Schneidmaschine nach einem der Ansprüche 1 bis 5, **dadurch gekennzeichnet, dass** das elastische Element (21), bei nicht abgesenkter Stellung des Pressbalkens (15), auf seiner der Schneidebene (7) abgewandten Seite bis zu 10 mm, insbesondere 3 bis 6 mm über den Pressbalken (15) übersteht.

7. Schneidmaschine nach einem der Ansprüche 1 bis 6, **dadurch gekennzeichnet, dass** das elastische Element (21) aus Gummi besteht.

8. Schneidmaschine nach einem der Ansprüche 1 bis 7, **dadurch gekennzeichnet, dass** das elastische Element (21) auf seiner dem Pressbalken (15) zugewandten Seite mit einer Klebeschicht versehen ist.

9. Schneidmaschine nach einem der Ansprüche 1 bis 8, **dadurch gekennzeichnet, dass** der Pressbalken (15) einen unteren Pressbalkenabschnitt (17), insbesondere einen als Platte ausgebildeten Pressbalkenabschnitt (17) aufweist, mit dem das elastische Element (21) verbunden ist.

10. Schneidmachine nach Anspruch 9, **dadurch gekennzeichnet, dass** der untere Pressbalkenabschnitt (17) ein separates Bauteil ist, das mit eine oberen Hauptbereich (16) des Pressbalkens (15) lösbar verbunden ist.

11. Schneidmaschine nach einem der Ansprüche 1 bis 10, **dadurch gekennzeichnet, dass** der Pressbalken (15) oder der untere Pressbalkenabschnitt (17) im Kontaktbereich zum elastischen Element (21) rechteckig oder kammartig ausgebildet ist, wobei die Zähne (23) des Kamms von der Schneidebene (7) weggerichtet sind.

12. Schneidmaschine nach Anspruch 11, **dadurch gekennzeichnet, dass** das elastische Element (21) eine obere Fläche aufweist, die entsprechend der unteren Fläche des Pressbalkens bzw. der unteren Fläche (20) des unteren Pressbalkenabschnitts (17) ausgebildet ist.

13. Schneidmaschine nach Anspruch 12, **dadurch gekennzeichnet, dass** die obere Fläche des elastischen Elements (21) rechteckig oder kammartig ausgebildet ist, wobei die Zähne des Kamms des elastischen Elements (21) von der Schneidebene (7) weggerichtet sind.

14. Schneidmaschine nach einem der Ansprüche 1 bis 13, **dadurch gekennzeichnet, dass** die Vorschubeinrichtung (9) einen Vorschubsattel 10 aufweist, der kammartig ausgebildet ist, mit einer Zähnezahl und Zahnanordnung des Kamms, dass der kammartig ausgebildete Pressbalken (15) mit dessen Zähnen (23) zwischen die Zähne (24) des vorgeschobenen Vorschubsattels (10) einfahren kann.

15. Schneidmaschine nach einem der Ansprüche 1 bis 14, **dadurch gekennzeichnet, dass** das elastische Element (21) über eine oder alle der senkrecht zur Schneidebene (7) angeordneten Seiten (25, 26) des Pressbalkens oder unteren Pressbalkenabschnitts (17) übersteht.

## Claims

1. Cutting machine (1) for cutting stacked, sheet-like material (8), having a table (2) for supporting the material (8) on a tabletop (3) of the table (2), having a lowerable pressing bar (15), which is arranged above the tabletop (3), having an elastic, plate-like element (21), which is connected to the pressing bar (15), covers the pressing bar (15) on that side of the latter which is directed towards the tabletop (3), and is intended for clamping the material (8) between the elastic element (21) and the table (2) during the lowering operation of the pressing bar (15), also having a blade (4), which is arranged above the tabletop (3), adjacent to the pressing bar (15), and is intended for severing the material (8), having a cutting plane (7) for the blade (4) in a direction perpendicular to the tabletop (3), and having a feed device (9) for the material (8) which is to be cut, said feed device being arranged above the table (2), adjacent to the tabletop (3), and being displaceable perpendicularly to the cutting plane (7), **characterized in that** the elastic element (21), when the pressing bar (15) is not in its lowered position, projects beyond the pressing bar (15) on its side which is directed away from the cutting plane (7).

2. Cutting machine according to Claim 1, **characterized in that** edges (28, 29, 30, 31) of the pressing bar (15) which are arranged on the underside of the pressing bar (15), and come into contact with the elastic element (19) in the projecting region of the latter, are of non-rounded design, being produced in particular by laser cutting.

3. Cutting machine according to Claim 1 or 2, **characterized in that** the pressing bar (15), on its side which is directed towards the cutting plane (7), is arranged at a minimal distance from the cutting plane (7), preferably at a distance of 0.2 to 0.6 mm, in particular of 0.3 to 0.5 mm.

4. Cutting machine according to Claim 3, **characterized in that** the elastic element (21), on its side which is directed towards the cutting plane (7), extends, in the region of the underside of the pressing bar (15), to that side of the latter which is directed towards the cutting plane (7).

5. Cutting machine according to one of Claims 1 to 4, **characterized in that** the elastic element (21) is of relatively thin-walled design, preferably having a wall thickness of 2 to 4 mm, in particular of 2 to 3 mm.

6. Cutting machine according to one of Claims 1 to 5, **characterized in that** the elastic element (21), when the pressing bar (15) is not in its lowered position, projects beyond the pressing bar (15) by up to 10 mm, in particular 3 to 6 mm, on its side which is directed away from the cutting plane (7).

7. Cutting machine according to one of Claims 1 to 6, **characterized in that** the elastic element (21) consists of rubber.

8. Cutting machine according to one of Claims 1 to 7, **characterized in that** the elastic element (21) is provided with an adhesive-bonding layer on its side which is directed towards the pressing bar (15).

9. Cutting machine according to one of Claims 1 to 8, **characterized in that** the pressing bar (15) has a lower pressing-bar portion (17), in particular a pressing-bar portion (17) designed in the form of a plate, to which the elastic element (21) is connected.

10. Cutting machine according to Claim 9, **characterized in that** the lower pressing-bar portion (17) is a separate component, which is connected in a releasable manner to an upper, main region (16) of the pressing bar (15).

11. Cutting machine according to one of Claims 1 to 10, **characterized in that** the pressing bar (15) or the lower pressing-bar portion (17) is of rectangular or comb-like design in the region of contact with the elastic element (21), wherein the teeth (23) of the comb are directed away from the cutting plane (7).

12. Cutting machine according to Claim 11, **characterized in that** the elastic element (21) has an upper surface which is designed in a manner corresponding to the lower surface of the pressing bar or to the lower surface (20) of the lower pressing-bar portion (17).

13. Cutting machine according to Claim 12, **characterized in that** the upper surface of the elastic element (21) is of rectangular or comb-like design, wherein the teeth of the comb of the elastic element (21) are directed away from the cutting plane (7).

14. Cutting machine according to one of Claims 1 to 13, **characterized in that** the feed device (9) has a feed saddle (10), which is of comb-like design, with the comb having a number of teeth and arrangement of teeth that the teeth (23) of the comb-design pressing bar (15) can move in between the teeth (24) of the advanced feed saddle (10).

15. Cutting machine according to one of Claims 1 to 14, **characterized in that** the elastic element (21) projects beyond one side or all of those sides (25, 26) of the pressing bar or lower pressing-bar portion (17) which are arranged perpendicularly to the cutting plane (7).

## Revendications

1. Machine à découper (1) pour découper des produits empilés en forme de feuilles (8), comprenant une table (2) pour poser les produits (8) sur une surface de table (3) de la table (2), une poutre de pressage (15) pouvant être abaissée et disposée au-dessus de la surface de table (3), un élément élastique en forme de plaque (21) qui recouvre la poutre de pressage (15) sur son côté tourné vers la surface de table (3) et qui est connecté à la poutre de pressage (15), pour serrer les produits (8) entre l'élément élastique (21) et la table (2) lors de l'abaissement de la poutre de pressage (15), avec en outre un couteau (4) disposé au-dessus de la surface de table (3) et à côté de la poutre de pressage (15) pour découper les produits (8), avec un plan de coupe (7) du couteau (4) perpendiculairement à la surface de table (3) et avec un dispositif d'avance (9) pour les produits à découper (8), qui est disposé au-dessus de la table (2) à côté de la surface de table (3) et qui peut être déplacé perpendiculairement au plan de coupe (7), **caractérisée en ce que** l'élément élastique (21), dans la position non abaissée de la poutre de pressage (15), dépasse, sur son côté opposé au plan de coupe (7), au-delà de la poutre de pressage (15).

2. Machine à découper selon la revendication 1, **caractérisée en ce que** des arêtes (28, 29, 30, 31) de la poutre de pressage (15), qui sont disposées sur le côté inférieur de la poutre de pressage (15) et avec lesquelles l'élément élastique (19) vient en contact dans sa région de son dépassement, sont réalisées sous forme non arrondie, notamment sont produites par découpage au laser.

3. Machine à découper selon les revendications 1 ou 2, **caractérisée en ce que** la poutre de pressage (15) est disposée, sur son côté tourné vers le plan de coupe (7), à une distance minimale du plan de coupe (7), de préférence à une distance de 0,2 à 0,6 mm, en particulier de 0,3 à 0,5 mm.

4. Machine à découper selon la revendication 3, **caractérisée en ce que** l'élément élastique (21) s'étend sur son côté tourné vers le plan de coupe (7) jusqu'au côté de la poutre de pressage (15) tourné vers le plan de coupe (7) dans la région du côté inférieur de celle-ci.

5. Machine à découper selon l'une quelconque des revendications 1 à 4, **caractérisée en ce que** l'élément élastique (21) est réalisé avec des parois relativement minces, de préférence présente une épaisseur de paroi de 2 à 4 mm, en particulier de 2 à 3 mm.

6. Machine à découper selon l'une quelconque des revendications 1 à 5, **caractérisée en ce que** l'élément élastique (21), dans la position non abaissée de la poutre de pressage (15), dépasse, sur son côté opposé au plan de coupe (7), de jusqu'à 10 mm, en particulier de 3 à 6 mm, au-delà de la poutre de pressage (15).

7. Machine à découper selon l'une quelconque des revendications 1 à 6, **caractérisée en ce que** l'élément élastique (21) se compose de caoutchouc.

8. Machine à découper selon l'une quelconque des revendications 1 à 7, **caractérisée en ce que** l'élément élastique (21) est pourvu d'une couche adhésive sur son côté tourné vers la poutre de pressage (15).

9. Machine à découper selon l'une quelconque des revendications 1 à 8, **caractérisée en ce que** la poutre de pressage (15) présente une portion de poutre de pressage inférieure (17), en particulier une portion de poutre de pressage (17) réalisée sous forme de plaque, avec laquelle est connecté l'élément élastique (21).

10. Machine à découper selon la revendication 9, **caractérisée en ce que** la portion de poutre de pressage inférieure (17) est un composant séparé qui est connecté de manière amovible à une région principale supérieure (16) de la poutre de pressage (15).

11. Machine à découper selon l'une quelconque des revendications 1 à 10, **caractérisée en ce que** la poutre de pressage (15) ou la portion de poutre de pressage inférieure (17) est réalisée dans la région de contact avec l'élément élastique (21) sous forme rectangulaire ou en forme de peigne, les dents (23) du peigne étant orientées à l'écart du plan de coupe (7).

12. Machine à découper selon la revendication 11, **caractérisée en ce que** l'élément élastique (21) présente une surface supérieure qui est réalisée de manière correspondant à la surface inférieure de la poutre de pressage ou à la surface inférieure (20) de la portion de poutre de pressage inférieure (17).

13. Machine à découper selon la revendication 12, **caractérisée en ce que** la surface supérieure de l'élément élastique (21) est réalisée sous forme rectangulaire ou en forme de peigne, les dents du peigne de l'élément élastique (21) étant orientées à l'écart du plan de coupe (17).

14. Machine à découper selon l'une quelconque des revendications 1 à 13, **caractérisée en ce que** le dispositif d'avance (9) présente une selle d'avance (10) qui est réalisée en forme de peigne, avec un nombre de dents et un agencement de dents du peigne, que la poutre de pressage (15) réalisée en forme de peigne puisse pénétrer avec ses dents (23) entre les dents (24) de la selle d'avance (10) avancée.

15. Machine à découper selon l'une quelconque des revendications 1 à 14, **caractérisée en ce que** l'élément élastique (21) dépasse au-delà d'un côté ou de tous les côtés (25, 26), disposés perpendiculairement au plan de coupe (7), de la poutre de pressage ou de la portion de poutre de pressage inférieure (17).
